# FASCICULE DE BREVET EUROPEEN

(11) **EP 0 291 434 B1**
(45) Date de publication et mention de la délivrance du brevet: **18.07.1990**
(21) Numéro de dépôt: 88440037.5
(22) Date de dépôt: 11.05.1988
(51) Int. Cl.: A63B 49/00

(54) **Perfectionnement aux atténuateurs de vibrations pour raquettes de tennis**
Vorrichtung zur Verminderung von Vibrationen für Tennisschläger
Vibration-reducing device for tennis rackets

(30) Priorité: 13.05.1987 FR 8706810
(43) Date de publication de la demande: 17.11.1988
(73) Titulaire: Boschian, Louis, 06270 Villeneuve-Loubet (FR)
(72) Inventeur: Boschian, Louis, 06270 Villeneuve-Loubet (FR)
(74) Mandataire: Bossard, Jacques-René

(56) Documents cités:
- WO-A-85/05556
- DE-A- 2 642 694
- DE-A- 3 443 009
- DE-A- 3 504 137
- FR-A- 2 385 417

## Description

La présente invention concerne les dispositifs destinés à amortir les vibrations induites dans les raquettes de tennis au moment de l'impact de la balle sur le tamis.

On sait depuis quelques temps que cet impact détermine la création dans tout le cadre et dans le manche lui-même d'un système vibratoire comportant des composantes à haute fréquence, lesquelles sont responsables de la fatigue et des lésions dont sont victimes de nombreux joueurs.

Partant de l'étude de ce phénomène, il a été proposé divers systèmes pour eliminer ces vibrations ou tout au moins les amortir.

Selon l'une de ces propositions, décrite au brevet DE-A 3 443 009, le système d'amortissement consiste en un couple de plaquettes parallèles en matériau élastomère, destinées à être insérées de part et d'autre du tamis dans une maille de ce dernier de manière à écarter l'une de l'autre les cordes formant cette maille, une masselotte additionnelle réunissant ces plaquettes au centre du système, en jouant le rôle d'amortissement et de stabilisation supplémentaire.

Toutefois, il faut considérer que le phénomène considéré, s'il se produit bien avec toutes les raquettes, se développe de manière différente selon la constitution de chaque raquette, de sorte qu'un tel dispositif d'amortissement efficace sur une raquette peut très bien être beaucoup moins efficace sur une autre. On peut d'ailleurs également considérer que le système vibratoire créé par un impact sur une raquette donnée sera différent selon le joueur, qui frappera la balle avec une force moyenne différente d'un joueur à l'autre.

L'inconvénient des dispositifs amortisseurs connus est donc de n'être nullement «universels,,, face à l'immense diversité des raquettes et de leurs conditions d'usage.

L'invention vise à pallier cet inconvénient grâce à un dispositif comportant des moyens de «réglage» de ses effets au gré de l'utilisateur.

A cet effet, l'invention vise un dispositif amortisseur de vibrations du type précité, consistant en un couple de plaquettes parallèles en matériau élastomère destinées à être insérées de part et d'autre du tamis d'une raquette dans une maille de ce tamis de manière à écarter l'une de l'autre les cordes d'au moins un couple des cordes formant cette maille, ce dispositif étant caractérisé en ce qu'il comporte, sur l'extérieur de chaque plaquette au moins un élément additionnel amovible dont la forme et les dimensions peuvent être choisies à volonté pour s'adapter au système vibratoire propre à la raquette considérée.

Selon une seconde caractéristique, au lieu de deux plaquettes séparées par les cordes, le dispositif comporte de chaque côté du tamis un empilement de plusieurs disques additionnels écartés les uns des autres et jouant le rôle d'«antennes», assurant l'étouffement des composantes haute fréquence du système vibratoire.

On va maintenant décrire l'invention en se référant au dessin annexé sur lequel:
- la figure 1 est une vue de dessus d'un dispositif selon l'invention, partiellement en coupe,
- et la figure 2 est une coupe suivant II-II de la figure 1.

Le dispositif représenté sur ce dessin constitue un exemple de la réalisation la plus complète de l'invention.

Il se compose d'un corps central 1, représenté ici à section carrée, et ayant sensiblement les dimensions d'une maille du tamis de la raquette, formée par les deux couples de cordes C₁'- C'i et C₂-C'₂, en largeur et en épaisseur.

D'une seule pièce avec ce corps 1, deux plaquettes circulaires identiques entre elles 2 et 3, viennent pincer ces cordes, la mise en place du dispositif se faisant par simple déformation du matériau de ces disques, conformément à la constitution et au rôle du système connu, décrit ci-dessus.

Dans la réalisation représentée, un second couple de plaquettes 4 et 5 identiques entre elles, mais de diamètre inférieur aux plaquettes 2 et 3 est également moulé en une seule pièce avec le corps 1. Ces plaquettes auxiliaires sont destinées à étouffer les vibrations à haute fréquence de la raquette.

Selon la caractéristique essentielle de l'invention, dans chacune des plaquettes extérieures 4 et 5 vient s'insérer un tenon 6 (et 7) solidaire d'une plaquette amovible 8 (et 9), dont le diamètre et l'épaisseur peuvent être sélectionnés par le joueur en fonction de la raquette utilisée. Ce caractère amovible et interchangeable des éléments 6-7 et 8-9 permet donc de modifier les caractéristiques de résonance du dispositif, et par suite les effets produits sur les vibrations de la raquette.

Le dispositif selon l'invention présente donc, sur tous les systèmes connus, le double avantage:
- d'étouffer les vibrations hautes fréquences, grâce aux plaquettes extérieures, qui ne sont pas au contact des cordes, et qui jouent le rôle d'«antennes». Ces plaquettes extérieures ne sont pas absolument indispensables, et leurs formes et dimensions ne sont pas nécessairement celles représentées circulaires à titre d'exemple sur le dessin. Toutefois leur utilité est incontestable. Au lieu d'un seul couple de plaquettes extérieures, on peut d'ailleurs en prévoir plusieurs, pour éliminer toutes les harmoniques du système vibratoire:
- d'être réglable, par le choix approprié des éléments amovibles. Ces éléments peuvent être adaptés sur le corps du dispositif par des moyens différents des tenons 6 et 7, pourvu que ces moyens permettent la mise en place et le retrait de ces éléments. La forme et les dimensions de ces éléments seront étudiées en fonction des résultats expérimentaux propres à chaque raquette, et même selon le style de jeu de l'utilisateur. La caractéristique essentielle de l'invention est de permettre une telle adaptation qui n'est possible avec aucun dispositif existant.

Bien que la description précédente se soit référée aux plaquettes 2-3-4-5-6-8-9-10-11... en termes de «circulaires», ou «disques», il est bien entendu qu'elles peuvent prendre des formes géométriques différentes, telles que notamment triangulaires.

## Revendications

1. Dispositif amortisseur de vibrations pour raquette de tennis, du type consistant en un couple de plaquettes parallèles (2, 3) en matériau élastomère destinées à être insérées de part et d'autre du tamis d'une raquette dans une maille de ce tamis de manière à écarter l'une de l'autre les cordes (Ci, C'₁) d'au moins un couple des cordes formant cette maille, ce dispositif étant caractérisé en ce qu'il comporte, sur l'extérieur de chaque plaquette (2, 3) au moins un élément additionnel amovible (8, 9) parallèle aux plaquettes (2, 3), et dont la forme et les dimensions peuvent être choisies à volonté pour s'adapter au système vibratoire propre à la raquette considérée.

2. Dispositif selon la revendication 1, caractérisé en ce que chacun de ces éléments amovibles (8, 9) vient s'insérer par un tenon (6, 7) dans une plaquette additionnelle (4, 5) parallèle aux plaquettes (2, 3) constituant le dispositif amortisseur de base et venue en une seule pièce de moulage avec ces dernières.

## Patentansprüche

1. Schwingungsdämpfervorrichtung für einen Tennisschläger derjenigen Art, die aus einem Paar von parallelen Plättchen (2, 3) aus einem Elastomermaterial besteht, welche dazu bestimmt sind, beidseits der Bespannung eines Schlägers in eine Gitteröffnung dieser Bespannung derart eingefügt zu werden, um beide Saiten (C₁, C₁) von wenigstens einem Paar der Saiten, die diese Gitteröffnung bilden, auseinanderzuspreizen, die Vorrichtung ist dadurch gekennzeichnet, daß sie auf der Außenseite eines jeden Plättchens (2, 3) wenigstens ein zusätzliches, abnehmbares Element (8, 9) parallel zu den Plättchen (2, 3) aufweist und dessen Gestalt sowie Abmessungen nach Belieben gewählt werden können, um sie dem Schwingungssystem, das für den Schläger als geeignet angesehen wird, anzupassen.

2. Vorrichtung nach Anspruch 1, dadurch gekennzeichnet, daß jedes dieser abnehmbaren Elemente (8, 9) durch einen Zapfen (6, 7) in ein zusätzliches Plättchen (4, 5), das zu den die Basis-Dämpfungsvorrichtung bildenden Plättchen (2, 3) parallel ist und als ein einstückiges Formteil mit letzteren entstanden ist, einfügbar ist.

## Claims

1. Vibration absorber for a tennis racket of the type consisting of a pair of parallel plates (2, 3) made from an elastomeric material and intended to be inserted on either side of the screen of a racket in a mesh thereof so as to move apart the cords (C₁, C'₁) of at least one pair of cords forming said screen, characterized in that it comprises, on the outside of each plate (2, 3), at least one additional detachable element (8, 9) parallel to the plates (2, 3) and whose shape and dimensions can be chosen at random in order to adapt the vibratory system of the racket in question.

2. Vibration absorber according to claim 1, characterized in that each of the detachable elements (8, 9) is inserted by a stud (6, 7) in an additional plate (4, 5) parallel to the plates (2, 3) and forming the basic absorber and moulded in one piece with said plates.
